# EUROPÄISCHE PATENTSCHRIFT

(11) **EP 0 133 875 B1**
(45) Veröffentlichungstag und Bekanntmachung des Hinweises auf die Patenterteilung: **30.12.1986**
(21) Anmeldenummer: 84106213.6
(22) Anmeldetag: 30.05.1984
(51) Int. Cl.: E04B 1/76, E04B 1/00

(54) **Bauelement zur Wärmedämmung bei Gebäuden**
Insulated construction element for buildings
Elément de construction isolant thermique pour bâtiments

(30) Priorität: 03.08.1983 DE 3328070
(43) Veröffentlichungstag der Anmeldung: 13.03.1985
(73) Patentinhaber: Schöck, Eberhard, D-7570 Baden-Baden 22 (DE)
(72) Erfinder: Schöck, Eberhard, D-7570 Baden-Baden 22 (DE)
(74) Vertreter: Henkel, Feiler, Hänzel & Partner

## Beschreibung

Die Erfindung betrifft ein Bauelement zur Wärmedämmung bei Gebäuden, insbesondere bei vorkragenden Wandteilen, mit einem länglichen Isolierkörper aus thermisch isolierendem Material und mit metallenen Bewehrungselementen, die seitlich zur Verankerung vorstehen, wobei das Bauelement als Fertigteil ausgebildet ist.

Ein derartiges Bauelement ist durch die EP-A-0 034 332 bekannt. Dieses Bauelement besitzt ein Drucklager zur Aufnahme horizontaler Kräfte. Die Bewehrungselemente verlaufen teilweise schräg durch den Isolierkörper. Sie sind dadurch in der Lage, auch vertikale Kräfte aufnehmen zu können. Derartige Bauelemente sind jedoch dann ungeeignet, wenn keine Momentkräfte, sondern nur vertikale Kräfte aufzunehmen sind. Dies ist beispielsweise dann der Fall, wenn das vorkragende Wandteil auf der dem Gebäude abgewandten Seite von Stützen getragen wird. Auch bei dreiseitig oder zweiseitig aufliegenden Balkonplatten treten im wesentlichen nur vertikale Kräfte auf. Auch im Falle des Auftretens nur vertikaler Kräfte benötigt das bekannte Bauelement ein Drucklager, da durch den Schrägverlauf der Bewehrungselemente innerhalb des Bauelementes auch bei ausscheließlich vertikaler Belastung horizontale Kräfte auftreten, die vom Drucklager aufgenommen werden müssen. Ein weiterer Nachteil besteht bei mehrseitig gelagerten Balkonplatten darin, daß durch Temperaturschwankungen im Balkon unterschiedliche Zugkräfte durch die Querstäbe aufgenommen werden müssen. Wenn der Balkon schrumpft, dann entstehen zusätzliche Zugkräfte, wodurch der Balkon leicht angehoben wird. Wenn der Balkon sich streckt, dann entstehen Druckkräfte, durch die sich der Balkon etwas senkt. Außerdem wird bei zweiseitig aufliegenden Balkonen deren Länge durch die wie eine Einspannung wirkende Verbindung über das Bauelement begrenzt. Bei einem an der dem Gebäude gegenüberliegenden Seite auf Stützen gelagerten Wandteil entstehen durch dessen elastische Durchbiegung in den Drucklagern außer der rechnerisch erfassbaren Druckkraft zusätzliche Druckkräfte, die rechnerisch nicht mehr bestimmbar sind.

Es ist daher die Aufgabe der vorliegenden Erfindung, ein Bauelement zur Wärmedämmung bei Gebäuden zu schaffen, bei dem Drucklager nicht erforderlich sind und bei dem Temperaturschwankungen keine zusätzlichen Belastungen der Bewehrungselemente hervorrufen.

Diese Aufgabe wird bei dem anfangs genannten Bauelement erfindungsgemäß dadurch gelöst, daß die Bewehrungselemente innerhalb des Isolierelementes im Einbauzustand des Bauelementes senkrecht verlaufen.

Die Erfindung wird im folgenden anhand von in den Figuren dargestellten Ausführungsbeispielen näher erläutert.

Es zeigen :
Figur 1 einen senkrechten Querschnitt durch ein erstes Ausführungsbeispiel des Bauelementes im eingebauten Zustand,
Figur 2 einen senkrechten Querschnitt durch ein zweites Ausführungsbeispiel eines Bauelementes und
Figur 3 einen senkrechten Querschnitt durch ein drittes Ausführungsbeispiel eines Bauelementes.

Fig. 1 zeigt Teile eines Gebäudes, beispielsweise eine Gebäudewand 1, eine Betondecke 2 sowie ein ebenfalls aus Beton bestehendes vorkragendes Gebäudeteil, beispielsweise eine Balkonplatte 3. Zwischen diesen ist in bekannter Weise ein wärmedämmendes Fertigbauteil mit einem Isolierkörper 4 angeordnet. Die Längsrichtung dieses Isolierkörpers 4 erstreckt sich senkrecht zur Schnittebene. In diesem Isolierkörper 4 befinden sich in vorbestimmten Abständen in Längsrichtung voneinander angeordnete vertikal verlaufende Stahlstäbe 5 zur Aufnahme der vertikalen Kräfte. Durch diese Anordnung der als Bewehrungselemente dienenden Stahlstäbe 5 entstehen bei der Aufnahme der vertikalen Kräfte keine Horizontalkräfte, so daß Drucklager nicht erforderlich sind. Die auskragende Betonplatte 3 ist vorzugsweise hängend gelagert. Auf diese Weise können durch Temperaturschwankungen bedingte Bewegungen besonders vorteilhaft aufgenommen werden.

Mit den Stahlstäben 5 sind an deren Enden horizontal verlaufende, aus Stahl bestehende Kragteile 6 und 7 verbunden. Das Kragteil 6 erstreckt sich dabei in die Betondecke 2, während das Kragteil 7 in die Balkonplatte 3 hineinragt. Diese Kragteile dienen zur Aufnahme der Kragkräfte von der Betondecke 2 bzw. Balkonplatte 3. Die senkrechte freie Länge des Stahlstabes 5 zwischen den Kragteilen 6 und 7 sowie die Art der Befestigung an den Kragteilen bestimmt die maximale Beweglichkeit des Balkons.

Die Fig. 2 und 3 zeigen besonders wirtschaftlich herzustellende Bauelemente. Das Bewehrungselement besteht hier aus einem gebogenen Stahlstab 8. Dieser Stahlstab ist im mittleren Abschnitt senkrecht durch den Isolierkörper 4' bzw. 4" geführt, während seine beiden Endabschnitte so abgebogen sind, daß sie in horizontaler Richtung verlaufen. Dabei erstrecken sich der eine Endabschnitt in die Betondecke des Gebäudes und der andere Endabschnitt in die vorkragende Balkonplatte. Der Isolierkörper 4' in Fig. 2 weist im Bereich der horizontalen Abschnitte des Stahlstabes 8 Vertiefungen bzw. Einschnitte 9 und 10 auf, die mit Beton gefüllt werden können. Damit ist der Stahlstab 8 im Bereich der oberen und unteren Biegung fest einbetoniert. Es verbleibt ein senkrecht verlaufender Mittelabschnitt. in dem der Stahlstab frei durch den Isolierkörper 4' geführt ist und deshalb seine Beweglichkeit erhält. Bei dem in Fig. 2 dargestellten Bauelement können die Einschnitte 9 und 10 bereits mit Beton gefüllt sein, bevor das Bauelement zur Baustelle transportiert wird. Eine weitere Möglichkeit besteht darin, daß die Isolierelemente mit den durchgeführten Stahlstäben zur Baustelle geliefert werden und erst dort beim Betonieren der angrenzenden Bauteile die Einschnitte 9 und 10 gefüllt werden.

Der Isolierkörper 4" gemäß Fig. 3 weist im Bereich der horizontalen Abschnitte der Stahlstäbe 8 keine getrennten Einschnitte mehr auf, sondern er ist durchgehend in entsprechender Weise geformt. Er weist daher einen oberen und einen unteren vertikalen Teil auf, die in horizontaler Richtung gegeneinander versetzt sind. Der mittlere Teil verbindet den oberen und den unteren Teil, derart, daß seine obere und seine untere Kante schräg verlaufen. Der Stahlstab 8 ist nur in seinem vertikalverlaufenden Bereich durch den Isolierkörper 4" geführt, so daß die Biegestellen und die horizontal verlaufenden Abschnitte frei bleiben. Diese werden beim Betonieren der Gebäudedecke bzw. der Balkonplatte von Beton umschlossen. Es entsteht auf diese Weise sowohl auf der Deckenseite als auch auf der Balkonseite je eine durchgehende Kragbank.

## Patentansprüche

1. Bauelement zur Wärmedämmung bei Gebäuden, insbesondere bei vorkragenden Gebäudeteilen (3), mit einem länglichen Isolierkörper (4 ; 4' ; 4") aus thermisch isolierendem Material und mit metallenen Bewehrungselementen (5 ; 8), die seitlich zur Verankerung vorstehen, wobei das Bauelement als Fertigteil ausgebildet ist, dadurch gekennzeichnet, daß die Bewehrungselemente (5 ; 8) innerhalb des Isolierelementes (4 ; 4' : 4") im Einbauzustand des Bauelementes senkrecht verlaufen.

2. Bauelement nach Anspruch 1, dadurch gekennzeichnet, daß die Bewehrungselemente durch in der Mitte des Isolierelementes (4) senkrecht angeordnete Stahlelemente (5) dargestellt sind, die an ihren Enden jeweils mit einem in das Gebäude und einem in das vorkragende Gebäudeteil (3) ragenden horizontal verlaufenden metallenen Kragteil (6, 7) verbunden sind.

3. Bauelement nach Anspruch 2, dadurch gekennzeichnet, daß die Stahlelemente (5) stabförmig ausgebildet sind.

4. Bauelement nach Anspruch 1, dadurch gekennzeichnet, daß die Bewehrungselemente aus länglichen Stahlelementen (8) bestehen, die in der Weise geformt sind, daß sie im in das Bauelement eingesetzten Zustand einen im Isolierelement (4' ; 4") senkrecht verlaufenden Abschnitt bilden und an den Enden dieses Abschnitts um etwa 90° abgebogen sind, so daß sie jeweils zwei horizontal verlaufende, einerseits zum Gebäude und andererseits zum vorkragenden Gebäudeteil (3) ragende Endabschnitte aufweisen.

5. Bauelement nach Anspruch 4, dadurch gekennzeichnet, daß das Isolierelement (4') im Bereich der horizontal verlaufenden Abschnitte der Stahlelemente (8) mit Beton füllbare Einschnitte (9. 10) aufweist.

6. Bauelement nach Anspruch 4. dadurch gekennzeichnet, daß das lsolierelement (4") aus einem oberen und einem unteren jeweils vertikal verlaufenden Teil besteht, die in horizontaler Richtung gegeneinander versetzt sind und die durch einen schräg verlaufenden mittleren Teil miteinander verbunden sind. und daß der jeweils senkrecht verlaufende Abschnitt der Stahlelemente (8) nur durch den mittleren Teil des Isolierelementes (4") geführt ist.

## Claims

1. Insulated construction element for buildings, especially in cantilevered projecting building portions (3), comprising an elongated insulating body (4 ; 4' ; 4") of a thermally insulating material, and metallic reinforcing elements (5 ; 8) protruding laterally for anchoring purposes, with the construction element being formed as a prefabricated part, characterized in that the reinforcing elements (5 ; 8) extend vertically within the insulating element (4 ; 4' ; 4") in the installed state of the construction element.

2. The construction element according to claim 1, characterized in that the reinforcing elements are constituted by steel elements (5) being vertically arranged in the center of the insulating element (4), which steel elements have their ends each connected to a horizontally disposed cantilevered section (6, 7) extending into the building and into the cantilevered projecting building portion (3), respectively.

3. The construction element according to claim 2, characterized in that the steel elements (5) are formed with a rod-shaped configuration.

4. The construction element according to claim 1, characterized in that the reinforcing elements comprise elongate steel elements (8) being shaped in a manner to define, in their state as installed in the construction element, a portion which extends vertically within the insulating element (4' ; 4"), and being by about 90° at the ends of said portion, so as to each include a pair of horizontally extending end portions projecting towards the building on the one hand and towards the cantilevered projecting building portion (3) on the other hand.

5. The construction element according to claim 4, characterized in that the insulating element (4') includes recesses (9, 10) adapted to be filled with concrete in the region of the horizontally extending steel elements (8).

6. The construction element according to claim 4, characterized in that the insulating element (4") comprises an upper and a lower section each extending in the vertical direction, which sections are staggered relative to each other in the horizontal direction and interconnected by an obliquely extending central section, and that the respective vertically extending portion of said steel elements (8) is passed only through the central section of the insulating element (4").

## Revendications

1. Elément de construction isolant thermique pour bâtiments, en particulier pour des parties en saillie (3) sur un bâtiment, comportant un corps isolant de forme allongée (4 ; 4' ; 4") en matériau thermiquement isolant et des éléments métalliques d'armature (5 ; 8) disposés latéralement en saillie pour leur ancrage ; cet élément de construction constituant un élément préfabriqué caractérisé en ce que les éléments d'armature (5 ; 8) sont disposés à l'intérieur de l'élément isolant (4 ; 4' ; 4") et orientés verticalement en position de montage de l'élément de construction.

2. Elément de construction selon la revendication 1, caractérisé en ce que les éléments d'armature sont constitués par des éléments en acier (5), disposés verticalement dans l'élément isolant (4) et passant par le milieu de celui-ci ; ces éléments d'armature étant reliés chacun à leurs extrémités par une pièce métallique en porte-à-faux (6, 7) disposée horizontalement en saillie, pour être scellée dans le bâtiment et dans la partie en saillie (3) de celui-ci.

3. Elément de construction selon la revendication 2, caractérisé en ce que les éléments en acier (5) sont en forme de barreaux.

4. Elément de construction selon la revendication 1, caractérisé en ce que les éléments d'armature sont constitués par des éléments en acier (8) de forme allongée, mis en forme de manière appropriée pour comporter une partie qui traverse verticalement l'élément isolant (4' ; 4") en position de montage de celui-ci, en étant recourbés d'environ 90° aux extrémités de la partie précitée, afin de présenter chacun deux parties terminales en saillie, orientées horizontalement pour s'engager respectivement dans le bâtiment et dans la partie en saillie (3) de celui-ci.

5. Elément de construction sèlon la revendication 4, caractérisé en ce que l'élément isolant (4') présente, au voisinage des parties horizontales des éléments en acier (8), des évidements (9, 10) adaptés à être remplis de béton.

6. Elément de construction selon la revendication 4, caractérisé en ce que l'élément isolant (4") comporte une partie supérieure orientée verticalement et une partie inférieure de même orientation, ces deux parties étant décalées l'une par rapport à l'autre dans le sens horizontal et reliées l'une à l'autre par une partie médiane oblique, et en ce que la partie orientée verticalement de chacun des éléments en acier (8) est tenue seulement par la partie médiane de l'élément isolant (4").
